# EUROPÄISCHE PATENTSCHRIFT

(11) **EP 3 610 765 B1**
(45) Veröffentlichungstag und Bekanntmachung des Hinweises auf die Patenterteilung: **19.10.2022**
(21) Anmeldenummer: 18189772.9
(22) Anmeldetag: 20.08.2018
(51) Int. Cl.: A47K 13/26, A47K 13/12

(54) **BEFESTIGUNGSBASIS ZUM BEFESTIGEN EINES SCHARNIERS FÜR EINE TOILETTENSITZGARNITUR**
FIXING BASE FOR FIXING A HINGE FOR A TOILET SEAT SET
BASE DE FIXATION POUR FIXER UNE CHARNIÈRE POUR UN ENSEMBLE D'UN SIÈGE DE TOILETTES

(30) Priorität: 16.08.2018 DE 202018104727 U
(43) Veröffentlichungstag der Anmeldung: 19.02.2020
(73) Patentinhaber: Franz Joseph Schütte GmbH, 49134 Wallenhorst (DE)
(72) Erfinder: LIETZMANN, Sebastian, 49134 Wallenhorst (DE)
(74) Vertreter: Schaumburg und Partner Patentanwälte mbB

(56) Entgegenhaltungen:
- WO-A2-2013/017419
- DE-A1- 10 324 172
- GB-A- 2 546 799

## Beschreibung

Die Erfindung betrifft eine Befestigungsbasis zum Befestigen eines Scharniers für eine aus einem Deckel und einem Sitz gebildete Toilettensitzgarnitur. Die Befestigungsbasis weist ein plattenförmiges Element auf, das eine Bohrung zur Aufnahme eines Scharnierbolzens und ein Langloch zur Aufnahme eines Befestigungselements hat, das an einer Toilettenschüssel anbringbar ist.

Aus dem Stand der Technik ist eine Befestigungsbasis zum Befestigen eines Scharniers für eine aus einem Deckel und einem Sitz gebildete Toilettensitzgarnitur bekannt. Typischerweise weist die Befestigungsbasis ein plattenförmiges Element auf, das eine Bohrung zur Aufnahme eines Scharnierbolzens und ein Langloch zur Aufnahme eines Befestigungselements hat, das an einer Toilettenschüssel anbringbar ist. Das Befestigungselement ist beispielsweise Teil einer Schraubverbindung, wie etwa eine Gewindestange, auf die eine Mutter geschraubt wird, um die Befestigungsbasis an der Toilettenschüssel zu arretieren.

Das Langloch ermöglicht dabei eine in Grenzen variable Positionierung der Befestigungsbasis an der Toilettenschüssel.

Die bekannte Befestigungsbasis hat jedoch den Nachteil, dass beim Aufsetzen und Positionieren der Befestigungsbasis auf bzw. an der Toilettenschüssel das untere Ende des plattenförmigen Elements direkt mit der empfindlichen Oberfläche der Toilettenschüssel in Berührung kommt, was zu einem Verkratzen oder Beschädigen derselben führen kann. Zudem ist die Arretierung der Befestigungsbasis an der Toilettenschüssel lediglich mithilfe des von dem Langloch aufgenommenen Befestigungselements nicht ausreichend stabil.

Dokument GB 2546799 A offenbart ein durch Druck in Richtung Toilettenschüssel verlagerbares oder deformierbares Aufsetzelement. Dieses Aufsetzelement umfasst entweder punktförmige, irreversibel deformierbare Elemente oder einen Abstandshalter. Der Abstandshalter greift mit einer inneren ringförmigen Oberfläche mit einem Teil der Befestigungsbasis ineinander.

Dokument WO 2013/017419 A2 offenbart einen Klebesockel, der auf die Oberfläche der Toilettenschüssel geklebt wird. Weiterhin offenbart dieses Dokument ein in dem Klebesockel fixierbares scheibenförmiges Element, das einen Scharnierbolzen aufnehmen kann.

Es ist Aufgabe der vorliegenden Erfindung, eine Befestigungsbasis zum Befestigen eines Scharniers für eine aus einem Deckel und einem Sitz gebildete Toilettensitzgarnitur anzugeben, die eine einfache und sichere Montage ermöglicht und gleichzeitig für eine zusätzliche Stabilisierung bei Seitenverzugskräften sorgt.

Die Erfindung löst diese Aufgabe durch die Befestigungsbasis nach Anspruch 1. Vorteilhafte Weiterbildungen sind in den jeweiligen abhängigen Ansprüchen angegeben.

Die erfindungsgemäße Befestigungsbasis dient zum Befestigen eines Scharniers für eine aus einem Deckel und einem Sitz gebildete Toilettensitzgarnitur. Die Befestigungsbasis weist ein plattenförmiges Element auf, das eine Bohrung zur Aufnahme eines Scharnierbolzens und ein Langloch zur Aufnahme eines Befestigungselements hat, das an einer Toilettenschüssel anbringbar ist. Die Befestigungsbasis weist ein auf der Unterseite des plattenförmigen Elements angeordnetes inneres Klebeelement und ein auf der Unterseite des plattenförmigen Elements angeordnetes und das innere Klebeelement umgebendes Aufsetzelement auf. Mithilfe des Aufsetzelements kann das Scharnier auf die Toilettenschüssel aufgesetzt und nach Belieben justiert bzw. verschoben werden. Ferner kann mithilfe des inneren Klebeelements das Scharnier nach dem Aufsetzen auf die Toilettenschüssel an dieser befestigt bzw. fixiert werden. Dies erleichtert die Montage und sorgt für zusätzliche Stabilisierung bei Seitenverzugskräften. Des Weiteren kann durch die Verwendung des Aufsetzelements ein Verkratzen oder Beschädigen der Oberfläche der Toilettenschüssel vermieden werden.

Die Befestigungsbasis weist einen das Aufsetzelement in einer Richtung senkrecht zur Unterseite des plattenförmigen Elements zumindest teilweise umgebenden Randabschnitt auf. Mithilfe des Randabschnitts kann das Aufsetzelement in seitlicher Richtung gehalten bzw. unterstützt werden.

Vorzugsweise weist das innere Klebeelement eine Klebeschicht auf. Ferner kann das innere Klebeelement einen auf der Klebeschicht angeordneten Klebeschutz aufweisen. Die Klebeschicht dient zur sicheren Befestigung bzw. Fixierung des Scharniers an der Toilettenschüssel. Der Klebeschutz ist beispielsweise eine Klebeschutzfolie, die durch Abziehen von der Klebeschicht entfernt werden kann. Der Klebeschutz dient zum Schutz der Klebeschicht vor einem Erstgebrauch derselben.

Es ist vorteilhaft, wenn das innere Klebeelement ein elastisches Element ist. Dadurch können Unregelmäßigkeiten oder Unebenheiten auf der Oberfläche der Toilettenschüssel beim Befestigen des Scharniers ausgeglichen werden.

Das innere Klebelement ist beispielweise ein plattenförmiges Element mit einer Aussparung, die das Langloch zur Aufnahme des Befestigungselements umgibt bzw. freilässt.

Das Aufsetzelement ist ein ringscheibenförmiges elastisches Element. Das Aufsetzelement kann auch ein rechteckig ausgebildetes rahmenförmiges elastisches Element sein.

Es ist vorteilhaft, wenn das Aufsetzelement unterhalb des unteren Endes des plattenförmigen Elements der Befestigungsbasis hervorsteht. Dadurch kann das Gewicht des Scharniers beim Justieren bzw. Verschieben desselben von dem Aufsetzelement gleichmäßig aufgenommen werden.

Ferner ist es vorteilhaft, wenn das Aufsetzelement eine Ausdehnung in einer Richtung senkrecht zur Unterseite des plattenförmigen Elements der Befestigungsbasis hat, die größer als die Ausdehnung des inneren Klebeelements in der Richtung senkrecht zur Unterseite des plattenförmigen Elements der Befestigungsbasis ist.

Das Aufsetzelement ist insbesondere derart angeordnet und ausgebildet, dass es beim Ausüben einer Andruckkraft derart zusammengedrückt wird, dass das innere Klebeelement mit der Toilettenschüssel in Berührung gebracht wird. Dadurch wird erreicht, dass nach dem Ende des Justiervorgangs eine sichere Befestigung des Scharniers erfolgt.

Beispielsweise sind die Klebeschicht und das Aufsetzelement aus Schaumstoff gefertigt. Dadurch können sowohl die Klebeschicht als auch das Aufsetzelement elastisch verformbar ausgebildet sein. Ferner kann durch die Verwendung von Schaumstoff ein Verkratzen oder Beschädigen der Oberfläche der Toilettenschüssel vermieden werden.

Es ist vorteilhaft, wenn die Befestigungsbasis durch Anziehen des Befestigungselements an der Toilettenschüssel anbringbar ist, wobei in einem nicht angezogenen Zustand des Befestigungselements das plattenförmige Element der Befestigungsbasis parallel zu einer Oberfläche der Toilettenschüssel und durch das Aufsetzelement beabstandet von der Oberfläche der Toilettenschüssel bewegbar ist, und wobei in einem angezogenen Zustand des Befestigungselements das Aufsetzelement derart zusammengedrückt ist, dass die Befestigungsbasis über das innere Klebeelement an der Toilettenschüssel befestigt ist.

Das plattenförmige Element der Befestigungsbasis ist beispielsweise aus Kunststoff oder Metall gefertigt. Somit ist es zumindest in ersterem Fall kostengünstig und leicht zu reinigen.

Beispielsweise ist das Aufsetzelement aus Schaumstoff oder Pappe gefertigt oder als eine Kunststofffeder ausgebildet.

Beispielsweise ist das plattenförmige Element der Befestigungsbasis ein scheibenförmiges (rundes) oder rechteckig ausgebildetes Element oder als eine Befestigungsleiste ausgebildet.

Die Erfindung wird im Folgenden anhand der Figuren näher erläutert. Darin zeigen:
- Figur 1: eine Unteransicht einer Befestigungsbasis gemäß einem Ausführungsbeispiel;
- Figur 2: eine Seitenansicht der Befestigungsbasis nach Figur 1;
- Figur 3: eine perspektivische Explosivdarstellung einer Anordnung der Befestigungsbasis nach Figur 1 und eines von der Befestigungsbasis gehaltenen beispielhaften Scharnierbolzens von oben;
- Figur 4: eine perspektivische Explosivdarstellung der Anordnung nach Figur 3 von unten; und
- Figur 5: eine Explosivdarstellung der Anordnung nach Figur 3 von der Seite.

In den Figuren 1 bis 5 sind verschiedene Ansichten einer Befestigungsbasis gemäß einem Ausführungsbeispiel gezeigt. Die in den Figuren 1 bis 5 gezeigte Befestigungsbasis dient zum Befestigen eines Scharniers für eine aus einem Deckel und einem Sitz gebildete Toilettensitzgarnitur. Insbesondere ist die Befestigungsbasis Teil des Scharniers. Die das Scharnier bildende Gesamtanordnung ist in den Figuren 1 bis 5 nicht gezeigt.

Figur 1 zeigt eine Unteransicht einer Befestigungsbasis gemäß einem Ausführungsbeispiel. Figur 2 zeigt eine Seitenansicht der Befestigungsbasis nach Figur 1. In Figur 3 ist eine perspektivische Explosivdarstellung einer Anordnung der Befestigungsbasis nach Figur 1 und eines von der Befestigungsbasis gehaltenen beispielhaften Scharnierbolzens 28 von oben gezeigt, während in Figur 4 eine perspektivische Explosivdarstellung der Anordnung nach Figur 3 von unten gezeigt ist. Figur 5 zeigt eine Explosivdarstellung der Anordnung nach Figur 3 von der Seite.

Die Befestigungsbasis weist ein scheibenförmiges (rundes) Element 18 auf, das eine Bohrung zur Aufnahme des Scharnierbolzens 28 und ein Langloch 32 zur Aufnahme eines Befestigungselements hat, das an der Toilettenschüssel anbringbar ist. Das Befestigungselement umfasst beispielsweise eine Gewindestange. In den Figuren 1 bis 5 ist die Bohrung zur Aufnahme des Scharnierbolzens 28 nicht sichtbar. Die Befestigungsbasis hat beispielsweise ein von ihrer oberen Seite nach oben abstehendes Auflager 34, das eine beispielhafte konisch zulaufende Auflagerfläche 36 und einen beispielhaften daran anschließenden zylinderförmigen Eingriffsabschnitt 38 zur Aufnahme des Scharnierbolzens 28 umfasst (vgl. insbesondere die Figuren 2 und 3). Die Auflagerfläche 36 oder der Eingriffsabschnitt 38 können auch andere Formen haben, beispielsweise sternförmig und/oder zylinderförmig ausgebildet sein. Ferner können die Auflagerfläche 36 und/oder der Eingriffsabschnitt 38 auch weggelassen werden.

Der von der Befestigungsbasis gehaltene Scharnierbolzen 28 hat beispielsweise einen verjüngten Abschnitt 46 (Nut) und einen Rastkopf 48. Die Nut 46 und der Rastkopf 48 bilden eine Anordnung, mit deren Hilfe ein Adapterstück des Scharniers verrastbar ist. Die Nut 46 und der Rastkopf 48 können auch weggelassen werden.

Beispielsweise kann der Scharnierbolzen 28 eine runde, eckige, kurze, lange oder auch jegliche andere Form mit und ohne Nut haben.

Wie in Figur 1 gezeigt, weist die Befestigungsbasis ein auf der Unterseite 58 (d.h. der dem Scharnierbolzen 28 abgewandten Seite) des scheibenförmigen Elements 18 angeordnetes inneres Klebeelement 64 und ein auf der Unterseite 58 des scheibenförmigen Elements 18 angeordnetes und das innere Klebeelement 64 umgebendes Aufsetzelement 62 auf. Das Aufsetzelement 62 ist ein ringscheibenförmiges, aus einem elastischen Material (wie z.B. Schaumstoff oder Pappe) gefertigtes Element, das unterhalb des unteren Endes des scheibenförmigen Elements 18 der Befestigungsbasis hervorsteht (vgl. insbesondere Figur 2). Das Aufsetzelement 62 ist von einem Randabschnitt 60 des scheibenförmigen Elements 18 der Befestigungsbasis umgeben (vgl. die Figuren 2 und 4). Das Aufsetzelement 62 ist auf die Unterseite 58 des scheibenförmigen Elements 18 geklebt. Das innere Klebeelement 64 weist eine mit einem Klebeschutz 68 versehene Klebeschicht 66 auf. Der Klebeschutz 68 ist beispielsweise eine Klebeschutzfolie. Die Klebeschicht 66 ist insbesondere eine doppelseitig klebende dünne Schicht, die auf die Unterseite 58 des scheibenförmigen Elements 18 geklebt ist. Die Klebeschicht 66 ist aus Schaumstoff gefertigt.

Wie in den Figuren 3 und 4 gezeigt, ist das innere Klebeelement 64 ein scheibenförmiges Element, das eine Aussparung hat. Die Aussparung umgibt das in dem scheibenförmigen Element 18 der Befestigungsbasis vorgesehene Langloch 32 (vgl. insbesondere Figur 1). Dadurch wird das Langloch 32 freigelassen, so dass das Befestigungselement, wie beispielsweise eine Gewindestange, durch dasselbe hindurchgeführt werden kann.

Das Aufsetzelement 62 hat eine Ausdehnung (Höhe) in einer Richtung senkrecht zur Unterseite 58 des scheibenförmigen Elements 18 der Befestigungsbasis, die größer als die Ausdehnung (Höhe) des inneren Klebeelements 64 in der Richtung senkrecht zur Unterseite 58 des scheibenförmigen Elements 18 der Befestigungsbasis ist. Die Höhe des Aufsetzelements 62 ist beispielsweise etwa doppelt so groß wie die Höhe des inneren Klebeelements 64. Ferner ist die Höhe des inneren Klebeelements 64 beispielsweise etwa oder mindestens so groß wie die Höhe des Randabschnitts 60 am unteren Ende des scheibenförmigen Elements 18 der Befestigungsbasis. Dabei sind auch andere Höhenverhältnisse denkbar.

Beim Ausüben einer Andruckkraft wird das Aufsetzelement 62 aufgrund seiner Elastizität derart zusammengedrückt, dass das innere Klebeelement 64, dessen Klebeschutz 68 zuvor entfernt wurde, mit dessen Klebeschicht 66 mit der Toilettenschüssel in Berührung gebracht wird.

Die Befestigung des Scharniers erfolgt mithilfe der Befestigungsbasis wie folgt. Der Benutzer bzw. Monteur entfernt zunächst den Klebeschutz 68 auf der Unterseite der Klebeschicht 66 und setzt dann die Befestigungsbasis auf die Toilettenschüssel auf. Die Befestigungsbasis kann nun nach Belieben justiert bzw. verschoben werden, da das Gewicht auf dem insbesondere ringscheibenförmigen Aufsetzelement 62 liegt. Sobald der Benutzer die richtige Position gefunden hat, wird die Befestigungsbasis auf die Toilettenschüssel gedrückt und mithilfe der Klebeschicht 66 an dieser fixiert. Dies erleichtert die Montage und sorgt für zusätzliche Stabilisierung bei Seitenverzugskräften.

### Bezugszeichenliste

- 18: scheibenförmiges Element
- 28: Scharnierbolzen
- 32: Langloch
- 34: Auflager
- 36: Auflagerfläche
- 38: Eingriffsabschnitt
- 46: verjüngter Abschnitt
- 48: Rastkopf
- 58: Unterseite
- 60: Randabschnitt
- 62: Aufsetzelement
- 64: inneres Klebeelement
- 66: Klebeschicht
- 68: Klebeschutz

## Patentansprüche

1. Befestigungsbasis zum Befestigen eines Scharniers für eine aus einem Deckel und einem Sitz gebildete Toilettensitzgarnitur,
wobei die Befestigungsbasis ein plattenförmiges Element (18) aufweist, das eine Bohrung zur Aufnahme eines Scharnierbolzens (28) und ein Langloch (32) zur Aufnahme eines Befestigungselements hat, das an einer Toilettenschüssel anbringbar ist,
wobei die Befestigungsbasis ein auf der Unterseite (58) des plattenförmigen Elements (18) angeordnetes inneres Klebeelement (64) und ein auf der Unterseite (58) des plattenförmigen Elements (18) angeordnetes und das innere Klebeelement (64) umgebendes Aufsetzelement (62) aufweist,
**dadurch gekennzeichnet, dass** die Befestigungsbasis einen das Aufsetzelement (62) in einer Richtung senkrecht zur Unterseite (58) des plattenförmigen Elements (18) zumindest teilweise umgebenden Randabschnitt (60) aufweist, und
dass das Aufsetzelement (62) ein ringscheibenförmiges oder rechteckig ausgebildetes rahmenförmiges elastisches Element ist.

2. Befestigungsbasis nach Anspruch 1, **dadurch gekennzeichnet, dass** das innere Klebeelement (64) eine Klebeschicht (66) aufweist.

3. Befestigungsbasis nach Anspruch 2, **dadurch gekennzeichnet, dass** das innere Klebeelement (64) einen auf der Klebeschicht (66) angeordneten Klebeschutz (68) aufweist.

4. Befestigungsbasis nach einem der Ansprüche 1 bis 3, **dadurch gekennzeichnet, dass** das innere Klebeelement (64) ein elastisches Element ist.

5. Befestigungsbasis nach einem der Ansprüche 1 bis 4, **dadurch gekennzeichnet, dass** das innere Klebeelement (64) ein plattenförmiges Element mit einer Aussparung ist, die das Langloch (32) zur Aufnahme des Befestigungselements umgibt.

6. Befestigungsbasis nach einem der Ansprüche 1 bis 5, **dadurch gekennzeichnet, dass** das Aufsetzelement (62) unterhalb des unteren Endes des plattenförmigen Elements (18) der Befestigungsbasis hervorsteht.

7. Befestigungsbasis nach einem der Ansprüche 1 bis 6, **dadurch gekennzeichnet, dass** das Aufsetzelement (62) eine Ausdehnung in einer Richtung senkrecht zur Unterseite (58) des plattenförmigen Elements (18) der Befestigungsbasis hat, die größer als die Ausdehnung des inneren Klebeelements (64) in der Richtung senkrecht zur Unterseite (58) des plattenförmigen Elements (18) der Befestigungsbasis ist.

8. Befestigungsbasis nach einem der Ansprüche 1 bis 7, **dadurch gekennzeichnet, dass** das Aufsetzelement (62) derart angeordnet und ausgebildet ist, dass es beim Ausüben einer Andruckkraft derart zusammengedrückt wird, dass das innere Klebeelement (64) mit der Toilettenschüssel in Berührung gebracht wird.

9. Befestigungsbasis nach einem der Ansprüche 1 bis 8, **dadurch gekennzeichnet, dass** die Befestigungsbasis durch Anziehen des Befestigungselements an der Toilettenschüssel anbringbar ist, wobei in einem nicht angezogenen Zustand des Befestigungselements das plattenförmige Element (18) der Befestigungsbasis parallel zu einer Oberfläche der Toilettenschüssel und durch das Aufsetzelement (62) beabstandet von der Oberfläche der Toilettenschüssel bewegbar ist, und wobei in einem angezogenen Zustand des Befestigungselements das Aufsetzelement (62) derart zusammengedrückt ist, dass die Befestigungsbasis über das innere Klebeelement (64) an der Toilettenschüssel befestigt ist.

10. Befestigungsbasis nach einem der Ansprüche 2 bis 9, **dadurch gekennzeichnet, dass** die Klebeschicht (66) aus Schaumstoff gefertigt ist.

11. Befestigungsbasis nach einem der Ansprüche 1 bis 10, **dadurch gekennzeichnet, dass** das Aufsetzelement (62) aus Schaumstoff oder Pappe gefertigt ist oder als eine Kunststofffeder ausgebildet ist.

12. Befestigungsbasis nach einem der Ansprüche 1 bis 11, **dadurch gekennzeichnet, dass** das plattenförmige Element (18) der Befestigungsbasis aus Kunststoff oder Metall gefertigt ist.

13. Befestigungsbasis nach einem der Ansprüche 1 bis 12, **dadurch gekennzeichnet, dass** das plattenförmige Element (18) der Befestigungsbasis ein scheibenförmiges rundes oder rechteckig ausgebildetes Element ist oder als eine Befestigungsleiste ausgebildet ist.

## Claims

1. A fixing base for fixing a hinge for a toilet seat set comprising a lid and a seat,
wherein the fixing base includes a plate-shaped element (18) having a bore for receiving a hinge bolt (28) and an elongated hole (32) for receiving a fixing element that is attachable to a toilet bowl,
wherein the fixing base includes an inner adhesive element (64) arranged on the underside (58) of the plate-shaped element (18) and a contact element (62) arranged on the underside (58) of the plate-shaped element (18) and surrounding the inner adhesive element (64),
**characterized in that** the fixing base has an edge portion (60) at least partially surrounding the contact element (62) in a direction perpendicular to the underside (58) of the plate-shaped element (18), and
that the contact element (62) is an annular disk-shaped or rectangular frameshaped elastic element.

2. The fixing base according to claim 1, **characterized in that** the inner adhesive element (64) has an adhesive layer (66).

3. The fixing base according to claim 2, **characterized in that** the inner adhesive element (64) has an adhesive protection (68) arranged on the adhesive layer (66).

4. The fixing base according to any one of the claims 1 to 3, **characterized in that** the inner adhesive element (64) is an elastic element.

5. The fixing base according to any one of the claims 1 to 4, **characterized in that** the inner adhesive element (64) is a plate-shaped element with a recess surrounding the elongated hole (32) for receiving the fixing element.

6. The fixing base according to any one of the claims 1 to 5, **characterized in that** the contact element (62) projects below the lower end of the plate-shaped element (18) of the fixing base.

7. The fixing base according to any one of the claims 1 to 6, **characterized in that** the seating element (62) has an extension in a direction perpendicular to the underside (58) of the plate-shaped element (18) of the fixing base, which extension is greater than the extension of the inner adhesive element (64) in the direction perpendicular to the underside (58) of the plate-shaped element (18) of the fixing base.

8. The fixing base according to any one of the claims 1 to 7, **characterized in that** the contact element (62) is arranged and configured such that upon exertion of a press-on force it is compressed such that the inner adhesive element (64) is brought into contact with the toilet bowl.

9. The fixing base according to any one of the claims 1 to 8, **characterized in that** the fixing base is attachable to the toilet bowl by tightening the fixing element, wherein in a non-tightened state of the fixing element, the plate-shaped element (18) of the fixing base is movable parallel to a surface of the toilet bowl and by way of the contact element (62) at a distance to the surface of the toilet bowl, and wherein in a tightened state of the fixing element, the contact element (62) is compressed such that the fixing base is fixed to the toilet bowl via the inner adhesive element (64).

10. The fixing base according to any one of the claims 2 to 9, **characterized in that** the adhesive layer (66) is made of foam.

11. The fixing base according to any one of the claims 1 to 10, **characterized in that** the contact element (62) is made of foam or cardboard or is formed as a plastic spring.

12. The fixing base according to any one of the claims 1 to 11, **characterized in that** the plate-shaped element (18) of the fixing base is made of plastic or metal.

13. The fixing base according to any one of the claims 1 to 12, **characterized in that** the plate-shaped element (18) of the fixing base is a disk-shaped round or rectangular element or is formed as a fixing strip.

## Revendications

1. Base de fixation pour la fixation d'une charnière pour un ensemble de siège de toilettes formé d'un couvercle et d'un siège,
dans laquelle la base de fixation comprend un élément en forme de plaque (18) ayant un alésage pour la réception d'un axe de charnière (28) et un trou oblong (32) pour la réception d'un élément de fixation qui peut être monté sur une cuvette de toilettes,
dans laquelle la base de fixation présente un élément adhésif intérieur (64) disposé sur la face inférieure (58) de l'élément en forme de plaque (18), et un élément de mise en place (62) disposé sur la face inférieure (58) de l'élément en forme de plaque (18) et entourant l'élément adhésif intérieur (64),
**caractérisée en ce que** la base de fixation présente une partie de bord (60) entourant au moins en partie l'élément de mise en place (62) dans une direction perpendiculaire à la face inférieure (58) de l'élément en forme de plaque (18), et
que l'élément de mise en place (62) est un élément élastique en forme d'anneau ou de cadre rectangulaire.

2. Base de fixation selon la revendication 1, **caractérisée en ce que** l'élément adhésif intérieur (64) présente une couche adhésive (66).

3. Base de fixation selon la revendication 2, **caractérisée en ce que** l'élément adhésif intérieur (64) présente une protection antiadhésive (68) disposée sur la couche adhésive (66).

4. Base de fixation selon l'une quelconque des revendications 1 à 3, **caractérisée en ce que** l'élément adhésif intérieur (64) est un élément élastique.

5. Base de fixation selon l'une quelconque des revendications 1 à 4, **caractérisée en ce que** l'élément adhésif intérieur (64) est un élément en forme de plaque avec un évidement qui entoure le trou oblong (32) pour la réception de l'élément de fixation.

6. Base de fixation selon l'une quelconque des revendications 1 à 5, **caractérisée en ce que** l'élément de mise en place (62) fait saillie au-dessous de l'extrémité inférieure de l'élément en forme de plaque (18) de la base de fixation.

7. Base de fixation selon l'une quelconque des revendications 1 à 6, **caractérisée en ce que** l'élément de mise en place (62) possède une étendue dans une direction perpendiculaire à la face inférieure (58) de l'élément en forme de plaque (18) de la base de fixation, qui est plus grande que l'étendue de l'élément adhésif intérieur (64) dans la direction perpendiculaire à la face inférieure (58) de l'élément en forme de plaque (18) de la base de fixation.

8. Base de fixation selon l'une quelconque des revendications 1 à 7, **caractérisée en ce que** l'élément de mise en place (62) est disposé et réalisé de telle sorte qu'il est comprimé lorsqu'une force de pression est exercée de telle sorte que l'élément adhésif intérieur (64) est amené en contact avec la cuvette des toilettes.

9. Base de fixation selon l'une quelconque des revendications 1 à 8, **caractérisée en ce que** la base de fixation peut être montée sur la cuvette des toilettes par serrage de l'élément de fixation, dans laquelle, dans un état non serré de l'élément de fixation, l'élément en forme de plaque (18) de la base de fixation est mobile parallèlement à une surface de la cuvette des toilettes et par l'élément de mise en place (62) à distance de la surface de la cuvette des toilettes, et dans laquelle, dans un état serré de l'élément de fixation, l'élément de mise en place (62) est comprimé de telle sorte que la base de fixation est fixée sur la cuvette des toilettes par l'intermédiaire de l'élément adhésif intérieur (64).

10. Base de fixation selon l'une quelconque des revendications 2 à 9, **caractérisée en ce que** la couche adhésive (66) est fabriquée à partir de mousse.

11. Base de fixation selon l'une quelconque des revendications 1 à 10, **caractérisée en ce que** l'élément de mise en place (62) est fabriqué à partir de mousse ou de carton ou est réalisé sous la forme d'un ressort en plastique.

12. Base de fixation selon l'une quelconque des revendications 1 à 11, **caractérisée en ce que** l'élément en forme de plaque (18) de la base de fixation est en matière plastique ou de métal.

13. Base de fixation selon l'une quelconque des revendications 1 à 12, **caractérisée en ce que** l'élément en forme de plaque (18) de la base de fixation est un élément rond en forme de disque ou réalisé de manière rectangulaire ou est réalisé sous la forme d'une bande de fixation.
